# EUROPÄISCHE PATENTSCHRIFT

(11) **EP 2 500 070 B1**
(45) Veröffentlichungstag und Bekanntmachung des Hinweises auf die Patenterteilung: **03.07.2013**
(21) Anmeldenummer: 11158136.9
(22) Anmeldetag: 14.03.2011
(51) Int. Cl.: A63G 21/18

(54) **Wettkampf-Wasserrutsche**
Competition water slide
Glissoire d'eau de compétition

(43) Veröffentlichungstag der Anmeldung: 19.09.2012
(73) Patentinhaber: wiegand.maelzer gmbh, 82319 Starnberg (DE)
(72) Erfinder: Maelzer, Rainer, 82049, Pullach (DE)
(74) Vertreter: Köster, Hajo

(56) Entgegenhaltungen:
- WO-A1-01/54783
- WO-A2-2007/028043
- US-A1- 2006 128 487
- US-B1- 6 413 165

## Beschreibung

Die Erfindung betrifft eine Wettkampf-Wasserrutsche für Vergnügungsparks, Wasserparks und dergleichen für einen Rutscher oder ein Rutschfahrzeug, mit mindestens zwei Rutschbahnen, welche die gleiche Länge besitzen und einen Eingang zu der jeweiligen Rutschbahn, mindestens einen geraden Bahnabschnitt, mindestens einen gebogenen Bahnabschnitt und ein Ende aufweisen.

Das Publikum stellt heutzutage immer höhere Anforderungen an die Attraktivität von Wasserrutschen, welche beispielsweise in Vergnügungsparks, Wasserparks und dergleichen installiert sind.

Es sind daher bereits zahlreiche Varianten von Wasserrutsche entwickelt worden, um diesem Bedürfnis Rechnung zu tragen. So gibt es beispielsweise Wasserrutschen mit Sprungschanzen und auch Looping-Rutschbahnen. Zahlreiche derartige Wasserrutschen sind in der EP1935464B1 gewürdigt.

Zudem sind Wasserrutschbahnen mit Wassertreibstrahlvorrichtungen bekannt. Diesbezüglich wird auf die EP0543929 und dem dort zitierten Stand der Technik verwiesen.
Aus der WO 01/54783 A1 ist eine Wettkampf-Wasserrutsche bekannt, die zwei Rutschbahnen besitzt, welche spiegelbildlich zueinander angeordnet sind und durch eine Wettkampfzone verlaufen. Benachbart zu den Rutschbahnen in der Wettkampfzone ist eine Wettkampfplattform vorhanden, auf der sich nicht am Rennen teilnehmende Personen befinden können. Am Ende jeder Wettkampfzone kann ein Bewegungssensor angeordnet sein. Sobald der vordere Rutscher zu dem zu seiner Rutschbahn zugeordneten Sensor gelangt, kann über die Personen, welche sich auf der Wettkampfplattform der anderen Rutschbahn befinden, Wasser ausgeschüttet werden. Auch kann die Wasserrutsche mit einer Anzeigevorrichtung ausgestattet sein, welche die von den Rutschern benötigte Zeit anzeigt.

Aufgabe der vorliegenden Erfindung ist es, eine Wasserrutschen bereitzustellen, mit der Rutschrennen durchgeführt werden können und welche die Rutscher über ihre Position informiert.

Gelöst wird diese Aufgabe durch eine Wasserrutsche gemäß Anspruch 1.

Die erfindungsgemäße Wettkampf-Wasserrutsche (nachstehend nur Wasserrutsche genannt) besitzt mindestens zwei Rutschbahnen gleicher Länge. Die Ausgestaltung dieser Rutschbahnen kann beliebiger Art sein. Es kann sich um Rutschbahnen mit einer offenen Rutschwanne oder um Tunnel-Rutschbahnen handeln oder auch um eine Kombination davon handeln. Zudem können alle bisher bekannten Attraktionen eingebaut sein, beispielsweise eine Bergaufstrecke, ein Looping oder einer Sprungschanze, um nur einige derartige Attraktionen zu nennen.

Die Eingänge zu den Rutschbahnen der erfindungsgemäßen Wasserrutsche und auch die Enden der Rutschbahnen liegen vorzugsweise auf der gleichen horizontalen Höhe und zweckmäßigerweise nebeneinander. Auf diese Weise haben die ein Rutschrennen durchführenden Parteien einen direkten optischen Kontakt miteinander.

Die erfindungsgemäße Wasserrutsche bzw. deren Rutschbahnen können für eine rutschende Person als solche, nachstehend Rutscher genannt, oder auch für Rutschfahrzeuge ausgelegt sein. Als Rutschfahrzeuge können beliebige Vorrichtungen Anwendung finden. Beispielsweise kann es sich um Einzelbobs oder um Doppelbobs handeln.

Auch bei der erfindungsgemäßen Wasserrutsche wird zweckmäßigerweise ebenfalls wie bei bekannten Wasserrutschen Wasser auf die Oberflache der Rutschbahn gepumpt. Dies erfolgt zweckmäßigerweise an mehreren Stellen im Streckverlauf. Da dies bekannt ist, erübrigt sich eine weitere Darstellung.

Die erfindungsgemäße Wasserrutsche ist mit einer Datenverarbeitungseinrichtung ausgestattet. Mit anderen Worten, die nachstehend beschriebenen Sensoren und Anzeigevorrichtungen und weiteren Einrichtungen sind mit dieser Datenverarbeitungseinrichtung auf bekannte Weise verbunden, beispielsweise per Kabel oder auch per Funk. Diese Datenverarbeitungseinrichtung kann direkt in der Nähe der Wasserrutsche und auch in einem Abstand davon installiert sein.

Die Rutschbahnen der erfindungsgemäßen Wasserrutsche sind mit mehreren Sensoren zur Positionsbestimmung des Rutschers oder des Rutschfahrzeuges ausgestattet. Dabei kann es sich um die oben genannten Rutschfahrzeuge handeln. Aus Gründen der leichteren Darstellbarkeit wird nachstehend nur auf einen Rutscher Bezug genommen, der stellvertretend für alle Arten von Rutschern und auch Rutschfahrzeugen steht.

Die Sensoren sind entlang dem Streckenverlauf und somit der Rutschbahn verteilt angebracht. Auch die Anzeigevorrichtungen sind entlang dem Streckenverlauf verteilt angebracht. Die Verteilung kann dabei je nach Erfordernis gleichmäßig und auch ungleichmäßig sein. So können die Sensoren und auch die Anzeigevorrichtungen in Bahnabschnitten, durch welche der Rutscher schneller hindurchgelangt, in einem weiteren Abstand zueinander angebracht sein, als in Bahnabschnitten, in denen der Rutscher eine geringere Geschwindigkeit hat, oder vice versa.

Zusätzlich zu diesen Sensoren ist am Anfang der Rutschbahnen eine per se bekannte Einrichtung installiert, die dem Rutscher ein Startsignal bzw. Freigabesignal übermittelt und/oder die feststellt, zu welchem Zeitpunkt ein Rutscher in die Rutschbahn eintritt. Auch am Ende der Rutschbahnen ist eine Einrichtung vorgesehen, welche den Zeitpunkt misst, zu dem der Rutscher das Ende der Rutschbahn erreicht. Diese Einrichtungen, bei denen es sich um Lichtschranken oder ähnliches handeln kann, sind ebenfalls mit der Datenverarbeitungseinrichtung verbunden, welche dann die Rutschzeit ermittelt und an beliebiger Stelle mit Hilfe einer Anzeigevorrichtung (oder mehrerer Anzeigevorrichtungen) wiedergibt, die sich beispielsweise im Zielraum befindet und dort abgelesen werden kann.

Die Datenverarbeitungseinrichtung bestimmt mit Hilfe der Sensoren während des Rutschvorganges die Positionen der Rutscher in den Rutschbahnen zum selben Zeitpunkt. Diese zum selben Zeitpunkt ermittelten Rutschpositionen werden miteinander verglichen. In der jeweiligen Rutschbahn wird mit Hilfe der Anzeigevorrichtungen angezeigt, in welcher Position sich der diese Rutschbahn benutzende Rutscher befindet, bespielsweise in der vorderen, in einer mittleren **oder in der hinteren Position.** All dies wird über die Datenverarbeitungseinrichtung bestimmt und gesteuert.

Bei den Sensoren kann es sich um beliebige handeln. Diese Sensoren müssen in der Lage sein, die Position des Rutschers in der Rutschbahn zu bestimmen. So können beispielsweise Lichtschranken eingesetzt werden, welche ansprechen, sobald der Rutscher eine Position im Streckenverlauf erreicht hat.

Auch die Anzeigevorrichtungen können beliebiger Art sein. Sie müssen mindestens in der Lage sein, dem Rutscher die Information mitzuteilen, welche Position er einnimmt und ob er beispielsweise vorne oder hinten liegt. Natürlich können auch Anzeigevorrichtungen Anwendung finden, die mehrere Informationen gleichzeitig oder nacheinander anzeigen. Sowohl die Sensoren als auch die Anzeigevorrichtungen können die gewünschten Informationen akustisch, optisch oder auf andere Weise wiedergeben. Für diese Zwecke können beispielsweise LED RGB-Sensorlights eingesetzt werden.

Vorzugsweise ermittelt und bestimmt die Datenverarbeitungseinrichtung die Positionen mit Hilfe der Sensoren zu mehreren Zeitpunkten oder auch ständig. Das Ergebnis des Vergleichs der Positionen wird dann über die Anzeigevorrichtungen dem Rutscher übermittelt, insbesondere in Echtzeit.

Nach einer bevorzugten Ausführungsform sind die Sensoren und/oder die Anzeigevorrichtungen an der gleichen Stelle, bezogen auf den Streckenverlauf der Rutschbahnen angeordnet. In diesem Falle ist es dann nicht erforderlich, einen zeitlichen Korrekturfaktor etc. anzubringen, um die Relativpositionen der Rutscher zueinander zu bestimmen.

Einige der Sensoren und/oder einige Anzeigevorrichtungen sind bei den Wasserrutschen in einem Abstand von 5 bis 10 m voneinander angeordnet. Dieser Abstand kann aber auch je nach Erfordernis größer oder kleiner sein. Vorzugsweise sind alle Rutschbahnen mit der gleichen Zahl von Sensoren und/oder von Anzeigevorrichtungen ausgestattet.

Um die Attraktivität der Wasserrutsche weiterhin zu erhöhen, ist mindestens eine zusätzliche Anzeigevorrichtung vorhanden, welche die Relativpositionen der Rutscher bzw. Rutschfahrzeuge zueinander auch außerhalb der Rutschbahnen für Zuschauer anzeigt. Dies gilt insbesondere für den Zielbereich.

Die vordere Position wird dem jeweiligen Rutscher vorzugsweise durch ein grünes Licht der Anzeigevorrichtungen angezeigt, während die hintere Position dem jeweiligen Rutscher vorzugsweise durch ein rotes Licht der Anzeigevorrichtungen angezeigt wird. Bei diesem grünen und roten Licht handelt es sich vorzugsweise um eine LED.

Die Eingänge zu den jeweiligen Rutschbahnen liegen vorzugsweise auf der gleichen horizontalen Höhe. Auch die Enden der Rutschbahnen liegen vorzugsweise auf der gleichen horizontalen Höhe. Die Steigung der Rutschbahnen der erfindungsgemäßen Wasserrutsche ist vorzugsweise im Streckenverlauf die gleiche. Mit anderen Worten, ändert sich die Steigung der ersten Rutschbahn an einem Punkt im Streckenverlauf, dann ändert sich auch die Steigung der anderen Rutschbahn oder der anderen Rutschbahnen an diesem Punkt im Streckenverlauf. Bleibt die Steigung über einen bestimmten Bereich der ersten Rutschbahn unverändert, dann gilt dies natürlich auch für die andere Rutschbahn oder die anderen Rutschbahnen. Auf diese Weise wird ein fairerer Wettkampf ermöglicht. Nochmals anders ausgedrückt, der Höhenverlauf der Rutschbahnen ist der gleiche.

Weiterhin bevorzugt verlaufen zwei Rutschbahnen der erfindungsgemäßen Wasserrutsche zumindest bahnabschnittsweise bezüglich einer senkrechten Fläche spiegelbildlich zueinander. Dies führt ebenfalls dazu, dass die Wettkampfbedingungen gerechter werden.

Weiterhin bevorzugst stellt ein Bahnabschnitt oder stellen mehrere Bahnabschnitte der Rutschbahnen einen blickdichten Tunnel dar. Dies erhöht den Thrill-Faktor. Zudem ist vorzugsweise ein Bahnabschnitt oder sind vorzugsweise mehrere Bahnabschnitte offen oder stellt bzw. stellen einen blickdurchlässigen Tunnel dar. Die blickdichten Tunnelstrecken einerseits und die offenen bzw. blickdurchlässigen Tunnelstrecken sind weiterhin bevorzugt in den gleichen Bahnabschnitten des Streckenverlaufes der Rutschbahnen angeordnet. Dadurch wird erreicht, dass die Rutscher der verschiedenen Rutschbahnen in etwa zum selben Zeitpunkt die offenen oder blickdurchlässigen Bahnabschnitte erreichen und so einander sehen können und so zusätzlich optisch wahrnehmen können, welcher der Rutscher vorne liegt. Vorzugsweise verläuft ein offener oder einen blickdurchlässigen Tunnel darstellender Bahnabschnitt einer Rutschbahn gerade und parallel sowie benachbart zu einem offenen oder einem blickdurchlässigen Tunnel darstellenden Bahnabschnitt einer anderen Rutschbahn. Dadurch wird erreicht, dass die Rutscher in dem offenen bzw. blickdurchlässigen Bahnabschnitt nebeneinander rutschen und somit Aug in Aug nebeneinander zu liegen kommen.

Gegenstand der Erfindung ist auch die Verwendung der im Rahmen der vorliegenden Unterlagen beschriebenen Wasserrutsche zur Durchführung von Rutschrennen. Auch die Verwendung der im Rahmen der vorliegenden Unterlagen beschriebenen Messeinrichtung zur Durchführung von Rutschrennen ist Gegenstand der Erfindung.

Die Erfindung wird anhand der beiliegenden Zeichnungen unter Bezug auf eine bevorzugte Ausführungsform näher erläutert.

Von den Zeichnungen zeigen:
- Fig. 1: eine schematische Aufsicht auf eine Wasserrutsche mit zwei Rutschbahnen,
- Fig. 2: eine Art Vorderansicht der in der Fig. 1 gezeigten Wasserrutsche, in etwa in der Papierebene der Fig.1 von oben her betrachtet, und
- Fig. 3: eine Seitenansicht der in der Fig. 1 gezeigten Wasserrutsche, in etwa in der Papierebene von rechts her betrachtet.

Die Wasserrutsche 1 besitzt zwei Rutschbahnen 2, 2' mit jeweils einem Eingang 5, 5' und einem Ende 6, 6'.

Die Rutschbahnen 2, 2' sind aus mehreren gebogenen Bahnabschnitten 3, 3 und mehreren geraden Bahnabschnitten 4, 4' zusammen-gesetzt. Nicht alle geraden bzw. gebogenen Bahnabschnitte der beiden Rutschbahnen 2, 2' sind in den Figuren mit einem entsprechenden Bezugszeichen versehen.

Die Rutschbahnen 2, 2' sind zumindest teilweise bzw. bahnabschnittsweise bezüglich einer senkrechten Fläche 9 spiegelbildlich zueinander angeordnet. Lediglich am Anfang der Rutschbahnen 2, 2' ist diese Spiegelsymmetrie nicht vollständig verwirklicht, da sich die Eingänge 5, 5' seitlich dieser Fläche 9 befinden. Beginnend von den beiden Eingängen 5, 5' besitzen die Rutschbahnen 2, 2' einen geraden Bahnabschnitt und gehen dann in eine Linkskurve über. An die Linkskurve der Rutschbahn 2' schließt sich dann eine vollständige Ringschleife mit Rechtsdrehung an, während sich an die Linkskurve der Wasserrutsche 2 eine vollständige Ringschleife mit Linksdrehung anschließt. Da es sich bei der Rutschbahn 2' um die Außenbahn handelt, ist der Durchmesser der Ringschleife der Rutschbahn 2' geringer als der gegenüberliegende Durchmesser der Ringschleife der Rutschbahn 2, sodass die Wegstrecke vom Anfang 5, 5' bis zum Ende der beiden Ringschleifen die gleiche ist. Danach sind dann die beiden Rutschbahnen 2, 2' spiegelbildlich bezüglich der Fläche 9 angeordnet.

Die beiden Rutschbahnen 2, 2' sind somit nicht nur gleich lang. Vielmehr ist auch die Neigung im Streckenverlauf die gleiche. Auf diese Weise werden möglichst faire Wettkampfbedingungen erzielt.

Die meisten gebogenen Bahnabschnitte 3, 3' stellen in etwa hohlzylindrische Tunnelabschnitte dar, die blickdicht sind und aus Segmenten aufgebaut sind. Einige dieser Segmente weisen Sichtfenster 10 auf. Derartige Tunnelröhren und die entsprechenden Segmente sind allgemein bekannt und bedürfen keiner weiteren Erläuterung.

Einige der geraden Bahnabschnitte 4, 4' stellen transluzente und somit lichtdurchlässige hohlzylindrische Tunnelabschnitte dar. Dies gilt für die Bahnabschnitte 4, 4' vor und nach den Sensorenpaaren 7', 8' bzw. 7", 8". Die Bahnabschnitte vor den Enden 6, 6' sind offen bzw. stellen Rinnen dar.

Am jeweiligen Eingang 5, 5' der Rutschbahnen 2, 2' befindet sich eine Starteinrichtung 11, 11', die den Start für den Rutschvorgang durch insbesondere optische Anzeige freigibt. Die Startzeit kann diejenige sein, zu dem die Rutschbahnen freigegeben werden. Die Startzeit kann allerdings auch diejenige Zeit sein, zu der der Rutscher nach Freigabe in die jeweilige Rutschbahn hinein gelangt ist. In letzterem Fall ist die Starteinrichtung zusätzlich mit einem Sensor ausgestattet, der diesen Zeitpunkt feststellt. Die Starteinrichtung 11, 11' übermittelt die Startzeit und andere relevante Daten an eine Datenverarbeitungseinrichtung. Mit anderen Worten, die Datenverarbeitungseinrichtung steuert die Starteinrichtung 11, 11'.

Im weiteren Streckenverlauf der Rutschbahnen 2, 2' sind dann mehrere Sensoren 7, 7', 7"', 7"', 8, 8', 8", 8'" und 8"" angebracht. Die Sensoren 7, 8 bilden ein erstes Sensorenpaar, das an der gleichen Stelle im Streckenverlauf der beiden Rutschbahnen 2, 2' angeordnet ist. Diese Sensoren 7, 8 ermitteln den Zeitpunkt, wenn der Rutscher an derjenigen Stelle im Streckenverlauf angekommen ist, an dem sich der jeweilige Sensor 7, 8 befindet. Das gleiche gilt für die weiteren Sensorenpaare 7', 8'; 7", 8"; 7"', 8"'; 7"", 8"".

Die genannten Sensoren bestimmen somit die Position des Rutschers bzw. den Zeitpunkt, zu dem ein Rutscher einen bestimmten Punkt im Streckenverlauf erreicht hat.

Die Datenverarbeitungseinrichtung vergleicht die Positionen der Rutscher in den beiden Rutschbahnen 2, 2' und ermittelt, welcher Rutscher vorne und welcher Rutscher hinten liegt.

Dieses Ergebnis wird den beiden Rutschern in den Rutschbahnen 2, 2' mit Hilfe von mehreren entlang dem Streckenverlauf verteilt angebrachten Anzeigevorrichtungen übermittelt. Diese Anzeigevorrichtungen sind bei der in den Figuren dargestellten Ausführungsformen zusammen mit den Sensoren 7, 7', 7"', 7"', 8, 8', 8", 8"' und 8"" in den Rutschbahnen 2, 2' angeordnet. Aus Gründen der besseren Darstellbarkeit sind diesen Anzeigevorrichtungen keine separaten Bezugszeichen zugeordnet. Vielmehr beziehen sich die Bezugszeichen für die Sensoren 7, 7', 7"', 7"', 8, 8', 8", 8"' und 8"" auch auf die Anzeigevorrichtungen.

Liegt beispielsweise der Rutscher in der Rutschbahn 2 vorne, dann gelangt er auch als Erster zum Sensor 7. Die vordere Position wird dann diesem Rutscher in der Rutschbahn 2 mit Hilfe der entsprechenden Anzeigevorrichtung, beispielsweise einer LED mitgeteilt. In diesem Falle würde diese LED grün leuchten. Die Anzeigevorrichtung der anderen Rutschbahn 2' würde dann dem Rutscher in der Rutschbahn 2', dass er hinten liegt, beispielsweise, indem eine rote LED aufleuchtet.

Die Anzeigevorrichtungen können im Übrigen auch eine kurze Wegstrecke nach den dazugehörigen Sensoren angebracht sein, um dem jeweiligen Rutscher auch noch nach Passieren des jeweiligen Sensors seine Relativposition bezüglich des anderen Rutschers mitzuteilen.

Entsprechende Sensoren 7, 7', 7", 7"', 7"' und 8, 8', 8", 8"' und 8"" sind im weiteren Streckenverlauf der beiden Rutschbahnen 2, 2' angeordnet. Gleiches gilt für die dazugehörigen Anzeigevorrichtungen.

Neben den im Streckenverlauf angeordneten Anzeigevorrichtungen ist am Ende 6, 6' der beiden Rutschbahnen 2, 2' eine zusätzliche Anzeigvorrichtung 12, welche während des Rutschvorganges angibt, welcher der Rutscher vorne und welcher hinten liegt. Nachdem beide Rutscher das Ende 6, 6' erreicht haben, gibt diese Anzeigevorrichtung 12 an, wie lang die Rutschzeit war. Auch diese zusätzliche Anzeigevorrichtung 12 ist mit der nicht gezeigten Datenverarbeitungseinrichtung verbunden und wird durch sie gesteuert.

### Bezugszeichen

- 1: Wasserrutsche
- 2, 2': Rutschbahn 2, 2'
- 3, 3': gebogener Bahnabschnitt
- 4, 4': gerader Bahnabschnitt
- 5, 5': Eingang
- 6, 6': Ende
- 7, 7', 7", 7"', 7"": Sensor der Rutschbahn 2
- 8, 8', 8", 8"', 8"": Sensor der Rutschbahn 2'
- 9: Fläche
- 10: Sichtfenster
- 11: Starteinrichtung
- 12: zusätzliche Anzeigevorrichtung

## Patentansprüche

1. Wasserrutsche (1) für Vergnügungsparks, Wasserparks und dergleichen für einen Rutscher oder ein Rutschfahrzeug, mit mindestens zwei Rutschbahnen (2, 2'), welche die gleiche Länge besitzen und einen Eingang (5, 5') zu der jeweiligen Rutschbahn (2, 2') mindestens einen geraden Bahnabschnitt (4, 4'), mindestens einen gebogenen Bahnabschnitt (3, 3') und ein Ende (6, 6') aufweisen, mit einer Datenverarbeitungseinrichtung, mit einem Sensor und mit einer Anzeigevorrichtung,
**dadurch gekennzeichnet, dass**
die Rutschbahnen (2, 2') mit mehreren, entlang dem Streckenverlauf verteilt angebrachten Sensoren (7,8; 7',8'; 7",8"; 7"',8"'; 7"",8"") zur Positionsbestimmung des Rutschers oder des Rutschfahrzeugs sowie mit mehreren entlang dem Streckenverlauf verteilt angebrachten Anzeigevorrichtungen ausgestattet sind und
die Datenverarbeitungseinrichtung während des Rutschvorganges die Positionen der Rutscher oder der Rutschfahrzeuge mit Hilfe der Sensoren (7,8; 7',8'; 7",8"; 7"',8"'; 7"",8"") bestimmt, miteinander vergleicht und in der jeweiligen Rutschbahn (2, 2') mit Hilfe der Anzeigevorrichtungen anzeigt, in welcher Position sich der/das diese Rutschbahn (2, 2') benutzende Rutscher/Rutschfahrzeug befindet.

2. Wasserrutsche nach Anspruch 1,
**dadurch gekennzeichnet, dass**
die Datenverarbeitungseinrichtung die Positionen zu mehreren Zeitpunkten oder laufend bestimmt und über die Anzeigevorrichtungen anzeigt.

3. Wasserrutsche nach Anspruch 1,
**dadurch gekennzeichnet, dass**
die Sensoren (7,8; 7',8'; 7",8"; 7"',8"'; 7"",8"") und/oder die Anzeigevorrichtungen an der gleichen Stelle, bezogen auf den Streckenverlauf der Rutschbahnen (2, 2'), angeordnet sind.

4. Wasserrutsche nach einem der Ansprüche 1 bis 3,
**dadurch gekennzeichnet, dass**
einige Sensoren (7,8; 7',8'; 7",8"; 7"',8"'; 7"",8"") und/oder einige Anzeigevorrichtungen in einem Abstand von 5 bis 10 m voneinander angeordnet sind.

5. Wasserrutsche nach einem der vorhergehenden Ansprüche,
**dadurch gekennzeichnet, dass**
alle Rutschbahnen (2, 2') die gleiche Zahl von Sensoren (7,8; 7',8'; 7",8"; 7"',8"'; 7"",8"") und/oder von Anzeigevorrichtungen besitzt.

6. Wasserrutsche nach einem der vorhergehenden Ansprüche,
**dadurch gekennzeichnet, dass**
mindestens eine zusätzliche Anzeigevorrichtung (12) vorhanden ist, welche die Relativpositionen der Rutscher/Rutschfahrzeuge zueinander auch außerhalb der Rutschbahnen (2, 2'), insbesondere im Zielbereich, für Zuschauer anzeigt.

7. Wasserrutsche nach einem der vorhergehenden Ansprüche,
**dadurch gekennzeichnet, dass**
die vordere Position durch ein grünes Licht der Anzeigevorrichtungen und die hintere Position durch ein rotes Licht der Anzeigevorrichtungen angezeigt wird.

8. Wasserrutsche nach Anspruch 7,
**dadurch gekennzeichnet, dass**
das grüne und rote Licht durch eine LED erzeugt wird.

9. Wasserrutsche nach einem der vorhergehenden Ansprüche,
**dadurch gekennzeichnet, dass**
die Eingänge (5, 5') zu der jeweiligen Rutschbahn (2, 2') auf der gleichen horizontalen Höhe liegen,
die Enden (6, 6') der jeweiligen Rutschbahn (2, 2') auf der gleichen horizontalen Höhe liegen und
die Steigung der Rutschbahnen (2, 2') im Streckenverlauf die gleiche ist.

10. Wasserrutsche nach einem der vorhergehenden Ansprüche,
**dadurch gekennzeichnet, dass** eines, zwei, drei, vier oder alle der folgenden Merkmale erfüllt ist/sind:
a) zwei Rutschbahnen (2, 2') verlaufen zumindest bahnabschnittsweise bezüglich einer senkrechten Fläche (9) spiegelbildlich zueinander,
b) ein Bahnabschnitt (3, 3'; 4, 4') oder. mehrere Bahnabschnitte (3, 3'; 4, 4') der Rutschbahnen (2, 2') stellt oder stellen einen blickdichten Tunnel dar,
c) ein Bahnabschnitt (3, 3'; 4, 4') oder mehrere Bahnabschnitte (3, 3'; 4, 4') ist/sind offen oder stellen einen blickdurchlässigen Tunnel dar.

11. Wasserrutsche nach Anspruch 10,
**dadurch gekennzeichnet, dass**
ein offener Bahnabschnitt (3, 3'; 4, 4') oder ein Bahnabschnitt (3, 3'; 4, 4'), der einen blickdurchlässigen Tunnel darstellt, einer Rutschbahn (2, 2') gerade und parallel sowie benachbart zu einem offenen Bahnabschnitt (3, 3'; 4, 4') oder einem Bahnabschnitt (3, 3'; 4, 4'), der einen blickdurchlässigen Tunnel darstellt, einer anderen Rutschbahn (2, 2') verläuft.

12. Messeinrichtung für Wasserrutschen aus mindestens zwei Rutschbahnen (2, 2') mit einer Datenverarbeitungseinrichtung, mehreren Sensoren (7,8; 7',8'; 7",8"; 7"',8"'; 7"",8"") und mehreren Anzeigevorrichtungen,
**dadurch gekennzeichnet, dass**
die Sensoren (7,8; 7',8'; 7",8"; 7"',8"'; 7"",8"") entlang dem Streckenverlauf der Rutschbahnen (2, 2') verteilt angebracht werden können und die Positionen des Rutschers oder des Rutschfahrzeuge ermitteln können,
die Anzeigevorrichtungen entlang dem Streckenverlauf der Rutschbahnen (2, 2') verteilt angebracht werden können und
die Datenverarbeitungseinrichtung während des Rutschvorganges die Positionen der Rutscher oder der Rutschfahrzeuge mit Hilfe der Sensoren (7,8; 7',8'; 7",8"; 7"',8"'; 7"",8"") bestimmen, miteinander vergleichen und in der jeweiligen Rutschbahn (2, 2') mit Hilfe der Anzeigevorrichtung anzeigen kann, ob sich der/das in dieser Rutschbahn (2, 2') befindliche Rutscher/Rutschfahrzeug in der vorderen Position oder in der hinteren Position befindet.

13. Messeinrichtung nach Anspruch 12
**dadurch gekennzeichnet, dass**
die Datenverarbeitungseinrichtung, die Sensoren (7,8; 7',8'; 7",8"; 7"',8"'; 7"",8"") und die Anzeigevorrichtungen die in einem der Ansprüche 2 bis 8 beschriebenen Merkmale besitzen.

14. Verwendung einer Wasserrutsche nach einem der Ansprüche 1 bis 11 zur Durchführung von Rutschrennen.

15. Verwendung einer Messeinrichtung nach Anspruch 12 oder 13 zur Durchführung von Rutschrennen.

## Claims

1. Water slide (1) for amusement parks, water parks and the like for a slider or a slide craft, with at least two slide tracks (2, 2') which have the same length and an entrance (5, 5') to the relevant slide track (2, 2'), at least one straight track section (4, 4'), at least one curved track section (3, 3') and an end (6, 6'), with a data processing unit, with a sensor and with an indicator device, **characterised in that** the slide tracks (2, 2') are equipped with several sensors (7,8; 7',8'; 7",8", 7"',8"'; 7"",8"") attached spread out along the route for determining the position of the slider or the slide craft as well as with several indicator devices attached spread out along the route and the data processing unit determines during the sliding process the positions of the sliders or the slide crafts with the aid of the sensors (7,8; 7',8'; 7",8", 7"',8"'; 7"",8""), compares them with one another and indicates in the relevant slide track (2, 2') by means of the indicator devices the position in which the or each slider/slide craft using the slide track (2, 2') is located.

2. Water slide according to claim 1 **characterised in that** the data processing device determines the positions at several time points or constantly and indicates them via the indicator devices.

3. Water slide according to claim 1 **characterised in that** the sensors (7,8; 7',8'; 7",8", 7"',8"'; 7"",8"") and/or the indicator devices are arranged at the same place, in relation to the route of the slide tracks (2, 2').

4. Water slide according to one of claims 1 to 3 **characterised in that** some sensors (7,8; 7',8'; 7",8", 7"',8"'; 7"",8"") and/or some indicator devices are arranged at intervals of 5 to 10 m from one another.

5. Water slide according to one of the preceding claims **characterised in that** all the slide tracks (2, 2') have the same number of sensors (7,8; 7',8'; 7",8", 7"',8"'; 7"",8"") and/or indicator devices.

6. Water slide according to one of the preceding claims **characterised in that** at least one additional indicator device (12) is provided which displays also away from the slide tracks (2, 2') more particularly in the finishing line area, for spectators, the relative positions of the sliders/slide crafts to one another.

7. Water slide according to one of the preceding claims **characterised in that** the leading position is indicated by a green light in the indicator devices and the trailing position is indicated by a red light in the indicator devices.

8. Water slide according to claim 7 **characterised in that** the green and red light is generated by an LED.

9. Water slide according to one of the preceding claims **characterised in that** the entrances (5,5') to the relevant slide track (2, 2') lie at the same horizontal level, the ends (6,6') of the relevant slide track (2,2') lie at the same horizontal level and the incline of the slide tracks (2,2') in the route is the same.

10. Water slide according to one of the preceding claims **characterised in that** one, two , three, four or all of the following features is/are fulfilled:
a) two slide tracks (2, 2') run at least in some sections of the track mirror symmetrical to one another with regard to a vertical surface (9);
b) one track section (3,3';4,4') or several track sections (3,3';4,4') of the slide tracks (2,2') represent(s) a black-out tunnel;
c) one track section (3,3'; 4,4') or several track sections (3,3'; 4,4') is/are open or represent(s) a see-through tunnel.

11. Water slide according to claim 10 **characterised in that** one open track section (3,3'; 4,4') or a track section (3,3'; 4,4') which represents a see-through tunnel, of a slide track (2,2') runs straight and parallel as well as adjacent an open track section (3,3';4,4') or a track section (3,3'; 4,4') which represents a see-through tunnel, of another slide track (2,2').

12. Measuring device for water slides comprising two slide tracks (2,2') with a data processing device, several sensors (7,8; 7',8'; 7",8", 7"',8""; 7"",8"") and several indicator devices, **characterised in that** the sensors (7,8; 7',8'; 7",8", 7"',8"'; 7"",8"") can be attached spread out along the route of the slide tracks (2, 2') and can identify the positions of the slider or the slide craft, the indicator devices can be attached spread out along the route of the slide tracks (2,2'), and the data processing device during the sliding process can determine the positions of the sliders or the slide crafts by means of the sensors (7,8; 7',8'; 7",8", 7"',8"'; 7"",8""), compare them with one another and can indicate in the relevant slide track (2, 2') by means of the indicator device whether the slider/slide craft located in this slide track (2, 2') is located in the leading position or in the trailing position.

13. Measuring device according to claim 12 **characterised in that** the data processing device, the sensors (7,8; 7',8'; 7",8", 7"',8"'; 7"",8"") and the indicator devices have the features described in one of the claims 2 to 8.

14. Use of a water slide according to one of claims 1 to 11 for carrying out sliding races.

15. Use of a measuring device according to claim 12 or 13 for carrying out sliding races.

## Revendications

1. Toboggan nautique (1) pour parcs de loisirs, parcs aquatiques et similaires pour un glisseur ou un véhicule pour glisseur, avec au moins deux pistes de toboggan (2,2') qui possèdent la même longueur et qui présentent une entrée (5,5') de la piste de toboggan (2,2') respective, au moins un tronçon de piste rectiligne (4,4'), au moins un tronçon de piste courbe (3,3') et une extrémité (6,6'), avec un dispositif de traitement de données, avec un capteur et un dispositif d'affichage,
**caractérisé en ce que**
les pistes de toboggan (2,2') sont équipées de plusieurs capteurs (7,8; 7',8'; 7",8"; 7"',8"'; 7"",8"") mis en place de façon répartie le long du tracé du circuit et destinés à définir la position du glisseur ou du véhicule pour glisseur, ainsi que de plusieurs dispositifs d'affichage mis en place de façon répartie le long du tracé du circuit, et
**en ce que**, pendant le processus de glissade, le dispositif de traitement de données définit les positions des glisseurs ou des véhicules pour glisseur à l'aide des capteurs (7,8; 7',8'; 7",8"; 7"',8"' 7"",8""), les compare entre elles et indique dans la piste de toboggan (2,2') respective, à l'aide des dispositifs d'affichage, dans quelle position se trouve le glisseur/le véhicule pour glisseur qui emprunte cette piste de toboggan (2,2').

2. Toboggan nautique selon la revendication 1,
**caractérisé en ce que**
le dispositif de traitement de données définit les positions à plusieurs moments ou de façon continue et les affiche par le biais des dispositifs d'affichage.

3. Toboggan nautique selon la revendication 1,
**caractérisé en ce que**
les capteurs (7,8; 7',8'; 7",8"; 7'",8"'; 7"",8"") et/ou les dispositifs d'affichage sont disposés au même endroit par rapport au tracé de circuit des pistes de toboggan (2,2').

4. Toboggan nautique selon une des revendications 1 à 3,
**caractérisé en ce que**
quelques capteurs (7,8; 7',8'; 7",8"; 7"',8"'; 7"",8"") et/ou quelques dispositifs d'affichage sont disposés séparés les uns des autres par un intervalle de 5 à 10 m.

5. Toboggan nautique selon une des revendications précédentes,
**caractérisé en ce que**
toutes les pistes de toboggan (2,2') possèdent le même nombre de capteurs (7,8; 7',8'; 7",8"; 7"',8"'; 7"",8"") et/ou le même nombre de dispositifs d'affichage.

6. Toboggan nautique selon une des revendications précédentes,
**caractérisé en ce**
**qu'**il y a au moins un dispositif d'affichage (12) supplémentaire qui affiche les positions relatives des glisseurs/véhicules pour glisseur entre eux également en dehors des pistes de toboggan (2,2'), en particulier dans la zone d'arrivée, à l'intention de spectateurs.

7. Toboggan nautique selon une des revendications précédentes,
**caractérisé en ce que**
la position de tête est indiquée par une lumière verte des dispositifs d'affichage, et la position de queue est indiquée par une lumière rouge des dispositifs d'affichage.

8. Toboggan nautique selon la revendication 7,
**caractérisé en ce que**
la lumière verte et la lumière rouge sont produites par une LED.

9. Toboggan nautique selon une des revendications précédentes,
**caractérisé en ce que**
les entrées (5,5') de la piste de toboggan (2,2') respective sont situées à la même hauteur horizontale,
les extrémités (6,6') de la piste de toboggan (2,2') respective sont situées à la même hauteur horizontale.

10. Toboggan nautique selon une des revendications précédentes,
**caractérisé en ce**
**qu'**une, deux, trois, quatre ou toutes les caractéristiques suivantes est/sont présente(s) :
a) deux pistes de toboggan (2,2') sont renversées entre elles, au moins par tronçons de piste, par rapport à une surface verticale (9),
b) un tronçon de piste (3,3'; 4,4') ou plusieurs tronçons de piste (3,3'; 4,4') de la piste de toboggan (2,2') constitue(nt) un tunnel non transparent,
c) un tronçon de piste (3,3'; 4,4') ou plusieurs tronçons de piste (3,3'; 4,4') est/sont ouvert(s) ou constitue(nt) un tunnel transparent.

11. Toboggan nautique selon la revendication 10,
**caractérisé en ce**
**qu'**un tronçon de piste (3,3'; 4,4') ouvert ou un tronçon de piste (3,3'; 4,4') qui constitue un tunnel transparent d'une piste de toboggan (2,2') est rectiligne et parallèle ainsi que voisin d'un tronçon de piste (3,3'; 4,4') ouvert ou d'un tronçon de piste (3,3'; 4,4') qui constitue un tunnel transparent d'une autre piste de toboggan (2,2').

12. Dispositif de mesure pour des toboggans nautiques composés d'au moins deux pistes de toboggan (2,2') avec un dispositif de traitement de données, plusieurs capteurs (7,8; 7',8'; 7",8"; 7"',8"', 7"",8"") et plusieurs dispositifs d'affichage, **caractérisé en ce que**
les capteurs (7,8; 7',8'; 7",8"; 7"',8"'; 7"",8"") peuvent être placés de façon répartie le long du tracé de circuit des pistes de toboggan (2, 2') et peuvent déterminer les positions du glisseur ou du véhicule pour glisseur,
les dispositifs d'affichage peuvent être placés de façon répartie le long du tracé de circuit des pistes de toboggan (2,2'), et
le dispositif de traitement de données, pendant le processus de glissade, peut définir, comparer entre elles et, à l'aide des capteurs (7,8; 7',8'; 7",8"; 7"',8"' ; 7"",8"") dans la piste de toboggan (2, 2') respective, indiquer à l'aide du dispositif d'affichage si le glisseur/véhicule pour glisseur situé dans cette piste de toboggan (2, 2') se trouve en position de tête ou en position de queue.

13. Dispositif de mesure selon la revendication 12,
**caractérisé en ce que**
le dispositif de traitement de données, les capteurs (7,8; 7',8'; 7",8"; 7"',8"'; 7"",8"") et les dispositifs d'affichage possèdent les caractéristiques décrites dans une des revendications 2 à 8.

14. Utilisation d'un toboggan nautique selon une des revendications 1 à 11 pour la réalisation de courses de toboggan.

15. Utilisation d'un dispositif de mesure selon la revendication 12 ou 13 pour la réalisation de courses de toboggan.
